# EUROPÄISCHE PATENTANMELDUNG

(11) **EP 3 388 306 A1**
(43) Veröffentlichungstag der Anmeldung: **17.10.2018**
(21) Anmeldenummer: 18166643.9
(22) Anmeldetag: 10.04.2018
(51) Int. Cl.: B61L 23/34, B61L 25/02

(54) **SYSTEM UND VERFAHREN ZUR WARNUNG VOR GEFAHREN IM SCHIENENFAHRZEUGVERKEHR**

(30) Priorität: 13.04.2017 DE 102017206445
(71) Anmelder: KNORR-BREMSE Systeme für Schienenfahrzeuge GmbH, 80809 München (DE)
(72) Erfinder: ISOCZKI, Attila, 1171 Budapest (HU)

(57) **Zusammenfassung**

Die Erfindung betrifft ein Gefahrenwarnsystem für den Schienenverkehr und ein Verfahren zur Warnung vor der Gefahr einer Kollision von Schienenfahrzeugen.

Um Kollisionsgefahren zwischen zwei Schienenfahrzeugen frühzeitig zu erkennen und auf die Gefahrensituation hinzuweisen, wird vorgeschlagen, Schienenfahrzeuge derart auszustatten, dass diese je mindestens eine Positionsbestimmungseinheit, eine Sende-/Empfangseinheit eine Auswerteeinheit und eine Warneinheit aufweisen.

## Beschreibung

Die vorliegende Erfindung betrifft ein System und ein Verfahren zur Warnung vor Gefahren im Schienenfahrzeugverkehr.

In der Geschichte des Schienenfahrzeugbetriebs ist es in der Vergangenheit immer wieder zu schweren Unfällen durch Zusammenstöße von Schienenfahrzeugen gekommen. Dies ist darauf zurückzuführen, dass im Gegensatz zum Straßenverkehr im spurgeführten Verkehr keine Ausweichmöglichkeiten bestehen. Auf eine einmal erkannte Gefahr kann durch den Triebfahrzeugführer nur durch Bremsen reagiert werden. Hierbei ist zu berücksichtigen, dass es aufgrund der relativ hohen Massen von Schienenfahrzeugen und der damit verbundenen hohen kinetischen Energie zu langen Bremswegen kommt.
Lokale Randbedingungen der zur befahrenden Bahnstrecke wie beispielsweise Bewaldung, Tunnel oder Bergfahrt können zusätzlich dazu führen, dass Gefahren relativ spät erkannt werden und das Schienenfahrzeug trotz unverzüglichen Eingriffs des Triebfahrzeugführers nicht mehr rechtzeitig abgebremst werden kann.

Um die Gefahren einer Kollision zu reduzieren, wird daher üblicherweise das Streckennetz von einer Leitzentrale gesteuert bzw. von dort überwacht, ähnlich wie im Fluglotsenbetrieb im Flugverkehr. Hierzu wird das Gleisnetz in Streckenabschnitte unterteilt. Eine Freigabe zur Einfahrt des Schienenfahrzeugs in den nächsten Streckenabschnitt wird nur dann erteilt, wenn der Streckenabschnitt definitiv frei ist. Zur Erzeugung einer Freimeldung des Streckenabschnitts sind im Gleisbett Sensoren vorgesehen, die vorbeifahrende Schienenfahrzeuge detektieren und aus dem Vergleich von Daten aus verschiedenen Streckenabschnitten zweifelsfrei feststellen können, wann ein Zug in einen Streckenabschnitt einfährt bzw. wann dieser den Abschnitt wieder verlässt. Dabei ist die Sensorik z.T. derart genau, dass auch die Anzahl der passierenden Achsen gezählt werden, so dass auch im Falle einer Zugtrennung möglicherweise abgehängte Wagen zur Anzeige "Gleis belegt" führen.

Nachteilig an der zentralen Verkehrslenkung bzw. -Überwachung durch eine Leitzentrale ist eine zeitliche Verzögerung, die zwischen dem Eintreten eines kritischen Ereignisses und der Ausgabe einer Warnmeldung liegen kann. So sind bis zum Empfang einer Warnmeldung mehrere Schlüsselstellen im Prozess zu überwinden. Die Fahrzeugposition muss zunächst in die Leitzentrale übertragen und dort ausgewertet werden. Erst dort wird die Gefahr verifiziert und ggf. ein Warnsignal erzeugt, welches dann an das betroffene Schienenfahrzeug übermittelt werden muss, um in der Folge ein Signal im Führerstand auszulösen, auf das der Triebfahrzeugführer reagieren muss. Neben der Anzahl der Schnittstellen, die bis zur Reaktion auf ein kritisches Ereignis zu überwinden sind, liegen weitere Unsicherheiten in der Tatsache, dass es in einer Leitzentrale zu technischen Problemen (z.B. Stromausfall) oder auch zu menschlichem Versagen kommen kann.

Der Erfindung liegt die Aufgabe zu Grunde, Gefahren von Kollisionen im Schienenfahrzeugverkehr weiter zu reduzieren und im Falle einer sich entwickelnden Gefahrensituation eine Warnmeldung mit geringerem Zeitverlust zu erzeugen.

Diese Aufgabe wird mit den Merkmalen des Anspruchs 1 bzw. des Verfahrens gemäß Anspruch 12, gelöst. Weitere vorteilhafte Ausgestaltungen der Erfindung ergeben sich aus den abhängigen Ansprüchen.

Zur Lösung dieser Aufgabe wird vorgeschlagen, dass im Rahmen der Einführung eines Kollisionswarnsystems Fahrzeuge direkt untereinander Informationen (z.B. Position, Geschwindigkeit, Fahrtrichtung etc.) austauschen und daraus eine sich entwickelnde Gefahrensituation bestimmen können und zumindest vor der Gefahr einer Kollision warnen können. Signaltechnische Umwege sowie die Prozessbeteiligung des Menschen werden nach Möglichkeit vermieden.

Das erfindungsgemäße System zur Warnung vor Gefahren weist dazu jeweils aus einer Positionsbestimmungseinheit, einer Sende-/Empfangseinheit, einer Auswerteeinheit und mindestens einer Warneinheit. Diese Einheiten sind in jedem Schienenfahrzeug mindestens einmal vorhanden. Sofern sich zwei oder mehrere Fahrzeuge in Sende-/Empfangsreichweite befinden, kann vorzugsweise ein kontinuierlicher Datenaustausch stattfinden.

Eine Auswertung der jeweils fahrzeugeigenen Daten in Verbindung mit einer entsprechenden Auswertung der Daten eines anderen Fahrzeugs ermöglicht die frühzeitige Erkennung der Gefahr einer Kollision, was dann zum Ausgeben einer Warnmeldung führt.

Vorzugsweise ist eine Positionsbestimmungseinheit vorgesehen und dazu ausgebildet, die Position des Schienenfahrzeugs zu bestimmen. Hierbei können unterschiedliche, bereits bekannte Systeme verwendet werden, z.B. satellitengestützte Navigationssysteme wie GPS, GNSS, Trägheitsnavigation usw. Die bekannten Systeme können vorzugsweise zweckmäßig auch im Verbund arbeiten, um durch Datenredundanz Ungenauigkeiten bei der Positionsbestimmung auszuschließen bzw. zu reduzieren.

Die Sende-/Empfangseinheit ist vorzugsweise dazu ausgebildet, Daten eines Fahrzeugs zu senden bzw. Daten eines anderen Fahrzeugs zu empfangen. Zur Datenübertragung können Funknetzwerke wie z.B. GSM oder Satellitenkommunikation verwendet werden. Grundsätzlich können die Sende-/Empfangseinheiten in einem einheitlichen Format sämtliche Informationen austauschen, die zur Analyse einer Verkehrssituation hilfreich oder notwendig sind. Hierzu zählen u.a. die Fahrzeugposition, die Fahrrichtung, die Geschwindigkeit und die Zugnummer.

Die Auswerteeinheit ist dazu ausgebildet, den fahrzeugeigenen Datensatz mit einem oder mehreren anderen Datensätzen zu vergleichen und eine Gefahrensituation zu erkennen oder auszuschließen. Hierzu kann die Auswerteeinheit auch vorteilhaft einen Datensatz bzgl. der Streckendaten oder den Netzfahrplan enthalten.

Die Warneinheit ist vorzugsweise dazu ausgebildet, den Triebfahrzeugführer über die mögliche Gefahr einer Kollision unverzüglich in Kenntnis zu setzen. Hierzu bieten sich vorzugsweise optische oder akustische Warnungen an. Da ein Triebfahrzeugführer während der Fahrt eine Vielzahl von Informationen zu verarbeiten hat, die ihm bereits akustisch und optisch dargeboten werden, bietet sich vorteilhaft im Gefahrenfall auch eine haptische Informationsübermittlung an, um die außerordentliche Wichtigkeit der Meldung zu betonen. Hierbei können vorteilhaft auch (ggf. hochfrequent erregte) Effektoren in den Sitz des Triebfahrzeugführer integriert oder an diesem angebracht sein.

In einer weiteren vorteilhaften Ausführungsform ist das Gefahrenwarnsystem dazu ausgebildet, bei Erkennen eines Gefahrenfalls eine Schnellbremsung automatisiert einzuleiten. Durch diese Maßnahme wird jegliches Zutun des Menschen vermieden, um menschliches Versagen auszuschließen und eine schnellstmögliche Gefahrenbeseitigung zu erreichen.

In einer weiteren Ausführungsform verfügt das Gefahrenwarnsystem über eine informationsleitende Verbindung zu einem Fahrerassistenzsystem. Fahrerassistenzsysteme stellen in modernen Schienenfahrzeugen eines der wesentlichen Anzeigeinstrumente dar, die den Triebfahrzeugführer bei der ökonomischen und energieeffizienten Durchführung seiner Fahrt unterstützen. Dabei sind Fahrerassistenzsysteme üblicherweise nicht mit der Zugsteuerung verbunden, um jegliche sicherheitskritische Beeinflussung der Zugsteuerung zu vermeiden.

Durch die zusätzliche informationsleitende Verbindung von Gefahrenwarnsystem und Fahrerassistenzsystem kann dem Triebfahrzeugführer die Warnung jedoch besonders schnell optisch angeboten werden, da dieses Instrument mit am Häufigsten während der Fahrt durch den Triebfahrzeugführer betrachtet wird.

Im Folgenden soll anhand eines Ausführungsbeispiels unter Bezugnahme auf die beigefügten Zeichnungen die Erfindung näher erläutert werden.
Figur 1 zeigt ein erfindungsgemäßes Gefahrenwarnsystem 1 in einem Schienenfahrzeug 2 bzw. 3.
Figur 2 zeigt zwei sich in einer Gefahrensituation befindende Schienenfahrzeuge 2 und 3 auf einer Gleisstrecke 10.

Gemäß Fig. 1 besteht das Gefahrenwarnsystem 1 aus jeweils mindestens einer Positionsbestimmungseinheit 4, einer Sende-/Empfangseinheit 5, einer Auswerteeinheit 6 und einer Warneinheit 7. Das Gefahrenwarnsystem ist über eine informationsleitende Verbindung 8 mit einem Fahrerassistenzsystem 9 verbunden. Somit kann eine durch die Auswerteeinheit 6 erkannte Gefahr ohne Umwege an das das Fahrerassistenzsystem 9 weitergeleitet und dort angezeigt werden.

Gemäß Fig. 2 tauschen die beiden Schienenfahrzeuge 2 bzw. 3 mittels ihrer Sende-/Empfangseinheiten 5 jeweils Daten aus, anhand derer die Auswerteeinheit 6 in Kombination mit den fahrzeugeigenen Daten eine Gefahr erkennt.

In dem in Figur 1 gezeigten Fall basieren die Positionsdaten der Schienenfahrzeuge exemplarisch nur auf Daten, die über ein satellitengestütztes Navigationssystem 13 ausgesendet werden. Nach der Gefahrenerkennung durch die Auswerteeinheit 6 erfolgt neben der Meldung an das andere Fahrzeug auch eine Meldung an die Leitzentrale 11. Die Meldung an die Leitzentrale 11 kann wie im Fall des Schienenfahrzeugs 2 gezeigt direkt an die Leitzentrale erfolgen, oder aber wie anhand des Schienenfahrzeugs 3 über eine Relaisstation 12 erfolgen, die ihrerseits mit der Leitzentrale 11 in Verbindung steht. Zur Sicherstellung einer störungsfreien Kommunikation kann eine Warnmeldung auch gleichzeitig sowohl direkt an die Leitzentrale 11 als auch indirekt über die Relaisstation 12 übermittelt werden (nicht gezeigt).

### Bezugszeichenliste

- 1: Gefahrenwarnsystem
- 2, 3: Schienenfahrzeug
- 4: Positionsbestimmungseinheit
- 5: Sende-/Empfangseinheit
- 6: Auswerteeinheit
- 7: Empfangseinheit
- 8: Informationsleitende Verbindung
- 9: Fahrerassistenzsystem
- 10: Gleisstrecke
- 11: Leitzentrale
- 12: Relaisstation
- 13: Satellitengestütztes Navigationssystem

## Patentansprüche

1. Gefahrenwarnsystem für den Schienenverkehr (1), aufweisend mindestens eine Positionsbestimmungseinheit (4), mindestens eine Sende-/Empfangseinheit (5 bzw. 7), mindestens eine Auswerteeinheit (6), und mindestens eine Warneinheit, wobei das Gefahrenwarnsystem in einem Schienenfahrzeug (2, 3) vorgesehen ist.

2. Gefahrenwarnsystem gemäß Anspruch 1, **dadurch gekennzeichnet, dass** eine informationsleitende Verbindung (8) zu einem im Schienenfahrzeug (2, 3) befindlichen Fahrerassistenzsystem (9) vorgesehen ist.

3. Gefahrenwarnsystem gemäß Anspruch 1 oder 2, **dadurch gekennzeichnet, dass** das Gefahrenwarnsystem dazu ausgebildet ist, Informationen über die aktuelle Position, Richtung und Geschwindigkeit des Schienenfahrzeugs (2, 3) auszusenden.

4. Gefahrenwarnsystem gemäß einem der Ansprüche 1 bis 3, **dadurch gekennzeichnet, dass** die Sende-/Empfangseinheit (5 bzw. 7) dazu ausgebildet ist, sowohl Daten der Positionsbestimmungseinheit (4) auszusenden, als auch Daten von einem zweiten Gefahrenwarnsystem (1) zu empfangen.

5. Gefahrenwarnsystem gemäß einem der Ansprüche 1 bis 4, **dadurch gekennzeichnet, dass** die Auswerteeinheit (6) dazu ausgebildet ist, aus den Daten der eigenen Positionsbestimmungseinheit (4) und aus den von der Empfangseinheit (7) empfangenen Daten eine Gefahrensituation zu bestimmen.

6. Gefahrenwarnsystem gemäß einem der Ansprüche 1 bis 5, **dadurch gekennzeichnet, dass** die Positionsbestimmungseinheit (4) dazu ausgebildet, aus einer Mehrzahl von unabhängigen Datenquellen eine repräsentative Position eines Schienenfahrzeugs zu ermitteln.

7. Gefahrenwarnsystem nach Anspruch 5, **dadurch gekennzeichnet, dass** eine unabhängige Datenquelle ein satellitengestütztes Navigationssystem ist.

8. Gefahrenwarnsystem nach Anspruch 5, **dadurch gekennzeichnet, dass** eine der Datenquellen ein Trägheitsnavigationssystem ist.

9. Gefahrenwarnsystem nach einem der vorhergehenden Ansprüche, **dadurch gekennzeichnet, dass** die Sende-/Empfangseinheit (5 bzw. 7) dazu ausgebildet ist, ein Warnsignal auszusenden und zu empfangen.

10. Gefahrenwarnsystem nach einem der vorhergehenden Ansprüche, **dadurch gekennzeichnet, dass** die Warneinheit dazu ausgebildet ist, eine Warnung optisch, akustisch oder haptisch oder über eine Kombination dieser Signale abzugeben.

11. Gefahrenwarnsystem nach einem der vorhergehenden Ansprüche, **dadurch gekennzeichnet, dass** das Gefahrenwarnsystem dazu ausgebildet ist, in einem oder mehreren Schienenfahrzeugen (2, 3) eine Schnellbremsung einzuleiten.

12. Verfahren zur Warnung vor der Gefahr einer Kollision von Schienenfahrzeugen (2, 3), **dadurch gekennzeichnet, dass** mindestens zwei Gefahrenwarnsysteme nach einem oder mehreren der vorangegangen Ansprüche Informationen über die aktuelle Position, Richtung und Geschwindigkeit zweier Schienenfahrzeuge (2, 3) austauschen.

13. Verfahren zur Warnung vor der Gefahr einer Kollision von Schienenfahrzeugen gemäß Anspruch 12, **dadurch gekennzeichnet, dass** eine Auswerteeinheit (6) aus den Daten der eigenen Positionsbestimmungseinheit (4) und den empfangenen Daten eine Gefahrensituation bestimmt.

14. Verfahren zur Warnung vor der Gefahr einer Kollision von Schienenfahrzeugen gemäß einem der vorhergehenden Ansprüche, **dadurch gekennzeichnet, dass** im Warnfall eine Warnung optisch, akustisch oder haptisch oder über eine Kombination dieser Signale ausgeübt wird.

15. Verfahren gemäß einem der vorhergehenden Ansprüche, **dadurch gekennzeichnet, dass** im Warnfall eine Meldung an eine Leitzentrale (11) versendet wird.

16. Verfahren gemäß einem der vorhergehenden Ansprüche, **dadurch gekennzeichnet, dass** im Warnfall an einem oder mehreren Schienenfahrzeugen (2, 3) eine Schnellbremsung selbsttätig eingeleitet wird.
